# EUROPÄISCHE PATENTANMELDUNG

(11) **EP 3 581 397 A1**
(43) Veröffentlichungstag der Anmeldung: **18.12.2019**
(21) Anmeldenummer: 19179778.6
(22) Anmeldetag: 12.06.2019
(51) Int. Cl.: B44C 1/28, B44C 3/12, G09F 13/16

(54) **LICHTREFLEKTIERENDE DEKOPLATTE**

(30) Priorität: 15.06.2018 RU 2018121786
(71) Anmelder: Sagidullin, Denis S., 350004 Krasnodar (RU)
(72) Erfinder: Sagidullin, Denis S., 350004 Krasnodar (RU)
(74) Vertreter: Jeck, Anton

(57) **Zusammenfassung**

Die Erfindung bezieht sich auf das Gebiet des Designs, der Werbung und des Bauwesens, insbesondere auf Vorrichtungen zur Darstellung von Abbildungen bei der Reflexion von Licht (Lichtstrahlung). Solche Vorrichtungen finden bei der Herstellung von diversen Dekorationselementen, Werbeschildern, -tafeln, -platten etc. breite Anwendung. Der technische Effekt der Erfindung besteht in der Erhöhung der Festigkeit und der Zuverlässigkeit von Verbindungselementen einer Dekoplatte. Der technische Effekt wird dadurch erreicht, dass die lichtreflektierende Dekoplatte eine Grundfläche umfasst. Diese Grundfläche stellt ein Modul der Platte dar. Die Grundfläche ist so ausgeführt, dass sie mit weiteren Modulen verknüpft werden kann. Die Grundfläche (1) ist in Form eines Gitterwerks aus Kunststoff ausgeführt. Das Gitterwerk besteht aus einem Rahmen (3) und tragenden Längs- und Querstreifen (4, 5). Dabei enthält das Gitterwerk Kragträger (6). An diesen Kragträgern sind bewegliche lichtreflektierende Elemente (BRE) (2) fliegend (auskragend) angebracht. Die beweglichen lichtreflektierenden Elemente (BRE) können in Bezug auf die Befestigungspunkte der BRE schwingen oder sich hin- und her bewegen. Das Passelement des Körpers stellt ein Gegenstück dar.

## Beschreibung

Die vorliegende Erfindung bezieht sich insbesondere auf das Gebiet des Designs, der Werbung und des Bauwesens, insbesondere auf Vorrichtungen zur Darstellung von Abbildungen durch Reflexion von Licht (Lichtstrahlung). Solche Vorrichtungen finden bei der Herstellung von verschiedenen Dekorationselementen, Werbeschildern, - tafeln, -platten etc. breite Anwendung.

Bekannt ist eine Vorrichtung "Dekorative Platte" (US40179920) [1]. Diese Vorrichtung dient zur Wiedergabe von Farben und Reflexion von Licht. Sie ist in Form einer beweglichen lichtreflektierenden Scheibe ausgeführt. Diese Scheibe ist auf einer Grundfläche fliegend (auskragend) befestigt. Die Grundfläche 4 stellt eine dicke Platte dar und weist Rillen 2 auf. Die Rillen 2 kreuzen sich rechtwinklig und bilden auf der Oberfläche zahlreiche separate Quadrate 1. Die Grundfläche 4 hat Befestigungslöcher 3 und zylinderförmige Halter 9 zur Befestigung der beweglichen Scheibe. Die zylinderförmigen Halter 9 sind auf der Grundfläche 4 befestigt. Der Halter 9 weist einen oberen Teil 8 auf.

Die Scheiben werden in der Montagelage auf der Grundfläche 4 mithilfe von Nieten 13 gehalten. Die Nieten 13 sind in zylinderförmige Halter 9 eingesetzt und in der Grundfläche befestigt. Die Nieten 13 sind durch viereckige Öffnungen (oder Bohrungen) 10 in den Scheiben 11 durchgezogen und verlaufen entlang der Längsachse des zylinderförmigen Halters 9. Das untere Ende der Nieten 13 wird im unteren Teil der Grundfläche 4 gehalten. Der Nietkopf 12 der Niete 13 ist als Halbkugel ausgebildet.

Die Grundfläche 4 und die Halter 9 sind aus schlagzähem Polystyrol unteilbar ausgeformt. Die bewegliche Scheibe 11 besteht aus einem farbigen oder durchsichtigen Polycarbonat (PC), ein Werkstoff, der Polymethylmethacrylat in der Zusammensetzung enthält. Die Scheibe 11 hat eine Öffnung 10 mit geraden Seiten und einer Mitte. Die Mitte der Öffnung liegt am Durchmesser der Scheibe 11 im Abstand von etwa 1/10 Durchmesserlänge vom Rand.

Auf die bewegliche lichtreflektierende Scheibe 11 wird ein Hintergrundbild oder ein Teilbild aufgetragen. Die beweglichen lichtreflektierenden Scheiben 11 selbst sind dabei an der gemeinsamen Grundfläche angeordnet, die auf einer Planfläche fixiert ist. Die lichtreflektierenden Scheiben schwingen an Befestigungselementen und schaffen einen bestimmten visuellen Effekt. Die Schwingungen der Scheiben werden durch äußere Einwirkungen wie Wind, Vibration u. ä. erzeugt.

Zu den Nachteilen dieser Vorrichtung gehören:
- die Vorrichtung kann nicht durch Verbindung von einzelnen Modulen zu einer einheitlichen Platte mit Gewährleistung einer festen Verbindung erweitert werden;
- die Vorrichtung hat eine komplizierte mehrteilige Kragbefestigung. Unter Einwirkung von starken mechanischen Beanspruchungen oder Schwingungen kann die Vorrichtung aus der Kragbefestigung herausfallen. Dadurch werden die Festigkeit und die Zuverlässigkeit der Vorrichtung beeinträchtigt.

Bekannt ist auch eine Vorrichtung zur Darstellung von beweglichen Abbildungen gemäß dem EA 005385. Diese Vorrichtung umfasst eine gemeinsame Grundfläche mit mehreren Kragträgern darauf. An freien Enden des jeweiligen Kragträgers ist eine flache harte Platte befestigt. Dabei ist die Möglichkeit sichergestellt, dass die Platten in Bezug auf den Befestigungspunkt frei schwingen oder sich hin- und her bewegen. Diese Möglichkeit wird durch äußere Einwirkungen auf die Plattenoberflächen sichergestellt. Auf die Plattenoberflächen sind Teile einer ganzen Abbildung aufgetragen. Dabei ist die jeweilige Platte Träger nur eines einzelnen Teils der Abbildung. Die Träger von Abbildungsteilen sind auf der gemeinsamen Grundfläche so angeordnet, dass sie eine ganze Abbildung darstellen. Die Kragträger sind teilweise zu einem Modul gebunden, so dass es auf der gemeinsamen Grundfläche befestigt werden kann. Der durch die genannte technische Lösung zu erreichende technische Effekt besteht in:
- der Gewährleistung zusätzlicher Möglichkeiten zur Darstellung von mehrfarbigen photographischen und malerischen Abbildungen;
- der weiteren Minderung des Gewöhnungseffekts;
- der Stärkung der Fähigkeit zur Informationsaufnahme;
- dem Schaffen der Bedingungen zum einfachen und schnellen Austausch von vorgeführten Abbildungen.

Diese bekannte technische Lösung weist die gleichen Mängel auf wie die oben beschriebene Dekoplatte [1]:
- die Vorrichtung ist so ausgeführt, dass die Kragträger teilweise zu einem Modul gebunden werden können. Dabei ist die Möglichkeit sichergestellt, dass dieses Modul auf der gemeinsamen Grundfläche befestigt werden kann. Jedoch ist diese Vorrichtung nicht dazu bestimmt, durch Verbindung von einzelnen Modulen des Gerüstes zu einer einheitlichen Platte mit Gewährleistung einer festen Verbindung erweitert zu werden;
- die Vorrichtung hat eine komplizierte mehrteilige Kragbefestigung. Bei einer derartigen Befestigung kann unter Einwirkung von starken mechanischen Beanspruchungen oder Schwingungen das Einsteckelement (die Vorrichtung) aus der genannten Kragbefestigung herausfallen. Dadurch werden die Festigkeit und die Zuverlässigkeit der Vorrichtung beeinträchtigt.

Bekannt ist ferner eine lichtreflektierende Dekoplatte gemäß dem Gebrauchsmusterpatent Nr. 152342 [3]. Diese Dekoplatte umfasst eine Grundfläche, Mittel zur Befestigung der lichtreflektierenden Elemente in Form von Stäben mit veränderlichem Längsschnitt. Auf diese Stäbe sind bewegliche lichtreflektierende Elemente aufgesetzt. Die Grundfläche ist in Form eines Gitterwerks aus Kunststoff ausgeführt. Das Gitterwerk besteht aus einem Rahmen und tragenden Längs- und Querstreifen. Bei den Längsstreifen des Gitterwerks sind an den Festpunkten Mittel zur Befestigung der lichtreflektierenden Elemente angeordnet. Die lichtreflektierende Dekoplatte enthält an ihrem Gitterwerk seitliche Verbindungselemente zur Verbindung mit weiteren Gitterwerken. Die Verbindungselemente sind so ausgeführt, dass sie miteinander mithilfe einer Zapfenverbindung (Zapfen und Zapfenloch) überlappend verknüpft werden können. Dabei bilden diese Verbindungselemente ein Paar, und zwar: ein Verschlussteil und ein Gegenstück. Der Verschlussteil ist stufenweise gebogen ausgeführt und hat am oberen Ende einen Zapfen. Das Gegenstück enthält am freien Ende eine Öffnung. Während des Betriebs werden die Verbindungselemente jedoch oft verbunden und wieder auseinandergenommen. Dies führt zum Bruch der Verbindungselemente. Der Grund hierfür liegt darin, dass die Zapfenverbindung in Form eines gekrümmten Anschlusses ziemlich dünne Bereiche aufweist. Der Werkstoff kann die Belastung in diesen Bereichen nicht aushalten und platzt.

Die lichtreflektierende Dekoplatte nach Patent Nr. 152342 [3] weist gegenüber der vorliegenden technischen Lösung die meisten gemeinsamen wesentlichen Merkmale auf. Sie wird als nächstliegender Stand der Technik in Bezug auf die vorliegende Erfindung angesehen.

Die **Aufgabe** der vorliegenden Erfindung besteht in der Erhöhung der Festigkeit und der Zuverlässigkeit von Verbindungselementen der Dekoplatte.

Der technische Effekt der vorliegenden Erfindung wird dadurch erreicht, dass die lichtreflektierende Dekoplatte eine Grundfläche umfasst. Diese Grundfläche stellt ein Modul der Platte dar. Die Grundfläche ist so ausgeführt, dass sie mit weiteren Modulen verknüpft werden kann. Die Grundfläche ist in Form eines Gitterwerks aus Kunststoff ausgeführt. Das Gitterwerk weist einen Rahmen und tragenden Längs- und Querstreifen auf. Dabei enthält das Gitterwerk Kragträger. An diesen Kragträgern sind bewegliche lichtreflektierende Elemente (BRE) fliegend (auskragend) angebracht. Beweglich kann hierbei insbesondere bedeuten, dass die lichtreflektierenden Elemente zwar ortsfest vorgesehen sind, sich jedoch an Ihrer Position bewegen, beispielsweise verkippen oder drehen, können. Die beweglichen lichtreflektierenden Elemente (BRE) können in Bezug auf den Befestigungspunkt des BRE beispielsweise schwingen oder sich hin- und her bewegen. Diese Möglichkeit wird durch äußere Einwirkungen auf die Oberfläche der beweglichen lichtreflektierenden Elemente (BRE), beispielsweise Wind, sichergestellt. Die lichtreflektierende Dekoplatte kann dabei an ihrem Gitterwerk seitliche Verbindungselemente aufweisen. Diese Verbindungselemente können zur Verbindung mit weiteren Gitterwerken bereitgestellt sein. Gemäß dieser Erfindung sind die Kragträger unteilbar mit dem Gitterwerk ausgeführt und weisen einen Stab, einen Kopf und einen Körper auf. Die Körper der Kragträger enthalten vorzugsweise Passelemente. Die Kragträger sind vorzugsweise am Rahmen das Gitterwerk umlaufend angeordnet. Die Passelemente können auf der Rückseite des Gitterwerks ausgeführt sein. Am Rahmen des Gitterwerks können Verbindungselemente ausgebildet sein. Sie sind vorzugsweise mit der Platte einteilig gegossen. Diese Verbindungselemente können zur Verbindung mit weiteren Gitterwerken dienen. Die Verbindungselemente können in Form von einteilig gegossenen Streifen ausgeführt sein. Dieser einteiligen Streifen können an ihren freien Enden mit Passelementen versehen sein. Das Passelement ist mit einem Passelement eines weiteren Gitterwerks verbindbar.

Dabei kann das Passelement des Körpers ein Gegenstück darstellen und/oder ist als Nut auf der Rückseite des Gitterwerks, und zwar vorzugsweise im Rahmen, ausgeführt, so dass es in den Körper des Kragträgers hineinragen kann. Das Passelement des Verbindungselements kann als Zapfen am freien Ende des Verbindungselements ausgeführt sein. Dabei kann das Passelement des Körpers ein Verschlussteil darstellen und/oder kann als Zapfen auf der Rückseite des Gitterwerks, und zwar vorzugsweise im Rahmen, innerhalb des Körpers ausgeführt sein. Das Passelement des Verbindungselements kann als Öffnung am freien Ende des Verbindungselements ausgeführt sein.

Die Verbindungselemente können auch in Form von separaten einteilig gegossenen Streifen ausgeführt sein. Dieser einteilig gegossene Streifen kann an seinen beiden Enden mit Verschluss-Passelementen versehen sein. Diese Passelemente werden mit den Passelementen der Gitterwerke verbunden.

Die lichtreflektierende Dekoplatte gemäß dieser Erfindung ist aus schlagzähem Polystyrol oder Acrylglas oder monolithischem (kompaktem) Polycarbonat gegossen. Die lichtreflektierende Dekoplatte gemäß diesem Gebrauchsmuster ist aus flexiblem Kunststoff ausgeführt. Die lichtreflektierende Dekoplatte gemäß dieser Erfindung ist aus durchsichtigem Kunststoff ausgeführt.

Die vorliegende Erfindung ist vorzugsweise dann verwirklicht, wenn eine lichtreflektierende Dekoplatte, aufweisend eine Grundfläche, die ein Modul der Platte bildet und mit anderen Modulen verbindbar ist, und die als Gitterwerk aus Kunststoff ausgebildet ist, welches einen Rahmen und tragenden Längsstreifen und Querstreifen aufweist und dabei Kragträger enthält, an denen bewegliche lichtreflektierende Elemente anordenbar sind, wobei die lichtreflektierende Dekoplatte an den Seiten des Gitterwerks Verbindungselemente zur Verbindung mit anderen Gitterwerken enthält, wobei die Kragträger mit dem Gitterwerk verbundensind und eine Stab, einen Kopf und einen Körper aufweisen, und dass die Körper der Kragträger am Rahmen das Gitterwerk umlaufend angeordnet sind und Passelemente aufweisen, die auf der Rückseite des Rahmens des Gitterwerks ausgebildet sind, wobei am Rahmen des Gitterwerks Verbindungselemente zur Verbindung mit anderen Gitterwerken ausgeführt sind, die mit der Platte unteilbar vergossen und als einteilig gegossener Streifen ausgeführt sind, der an seinem freien Ende mit einem Passelement versehen ist, das mit einem Passelement des Körpers eines anderen Gitterwerks verbunden wird.

### Kurzbeschreibung der Zeichnungen

Die vorliegende Erfindung wird nun anhand der folgenden Figuren näher erläutert.

Es zeigen:
- Fig. 1: eine Vorderansicht der zusammengebauten Dekoplatte gemäß der Erfindung;
- Fig. 2: eine Seitenansicht der in Fig. 1 dargestellten Dekoplatte;
- Fig. 3: den Modul-Gitterwerk-Aufbau der in den Figuren 1, 2 dargestellten Dekoplatte;
- Fig. 4: eine Seitenansicht des Modul-Gitterwerks gemäß Fig. 2;
- Fig. 5: einen Schnitt von vorn eines Ausschnitts A gemäß Fig. 4;
- Fig. 6: einen Schnitt A-A gemäß Fig. 3, das Gegenstück 12, Passelement "Nut" im Körper des Kragträgers und der Verschlussteil 13, Passelement "Zapfen" am Ende des Verbindungselements 10;
- Fig. 7: eine Schnittansicht der Verschlussteils 13, Passelement "Zapfen" im Körper des Kragträgers und das Gegenstück 12, Passelement "Nut" am Ende des Verbindungselements 10;
- Fig. 8: den Aufbau eines einzelnen Verbindungselements;
- Fig. 9: ein Schema der Verbindung von einzelnen Modulen des Gitterwerks.

Die vorliegende lichtreflektierende Dekoplatte weist eine Grundfläche auf, die als Gitterwerk 1 ausgeführt ist. Das Gitterwerk 1 kann ein Modul 14 der Plattengrundfläche darstellen. Am Gitterwerk können bewegliche lichtreflektierende Elemente (BRE) 2 (Figuren 1, 2) fliegend (auskragend) angeordnet sein.

Das Gitterwerk 1 (Fig. 3) weist einen Rahmen 3 und tragenden Längsstreifen 4 und Querstreifen 5 auf. An den tragenden Längsstreifen 4 des Gitterwerks können Kragträger 6 angeordnet sein. An den Kragträgern 6 können lichtreflektierenden Elemente 2 angebracht werden. Dabei ist die Möglichkeit sichergestellt, dass die beweglichen lichtreflektierenden Elemente (BRE) 2 in Bezug auf den Befestigungspunkt der BRE 2 schwingen oder sich hin- und her bewegen können. Diese Möglichkeit wird durch äußere Einwirkungen auf die Oberfläche der BRE sichergestellt (Figuren 1, 2). Die tragenden Längsstreifen 5 können Passlöchern 15 ausweisen. Die Passlöcher 15 sind dazu bestimmt, die Platte auf die Befestigungselemente zu montieren.

Die Kragträger 6 (Fig. 5) weist einen Stab 7 auf. Am freien Ende des Stabs 7 ist ein Kopf 8 ausgeführt. Der Kopf 8 hält die BRE 2 fest und sichert sie gegen Absturz ab. Der Kopf 8 kann in Form eines abgestumpften Kegels ausgeführt sein. Dadurch kann das lichtreflektierende Element auf den Stab leichter aufgesetzt werden.

Die Kragträger können aus Kunststoff als ein Ganzes mit dem Gitterwerk 1 durch Guss ausgebildet. Dabei wird eine einteilige Konstruktion hergestellt. Mögliche Kunststoffe sind beispielsweise schlagzähes Polystyrol, Acrylglas oder monolithisches (kompaktes) Polycarbonat.

Das Gitterwerkmodul kann so ausgeführt sein, dass es mit weiteren Modulen verbunden werden kann. Die Verbindung erfolgt mit Hilfe von Verbindungselementen 10. Dadurch kann eine Platte mit der gewünschten (variablen) Fläche zusammengebaut werden (Figuren 3, 9).

Die Verbindungselemente 10 können mit der Platte ein Ganzes darstellen (sind einteilig gegossen). Sie können an den Seiten des Gitterwerkrahmens 3 angeordnet sein und dienen zur Verbindung der Module zu einer einheitlichen Platte (Figuren 3, 9). Die Verbindungselemente 10 können in Form von Streifen ausgeführt sein, die mit dem Gitterwerk als ein Ganzes ausgebildet sein. Der Streifen kann an seinem freien Ende mit Passelementen 13 in Form von Verschlussteilen "Zapfen" versehen (Fig. 6) sein. Die Gegenstücke "Nut" 12 können auf der Rückseite des Gitterwerks ausgeführt und ragen in den Körper 9 des Kragträgers hinein (Fig. 6).

Zulässig ist auch die Ausführung der Erfindung, wenn das Passelement des Körpers ein Verschlussteil darstellt und als Zapfen 13 auf der Rückseite des Gitterwerks, und zwar im Rahmen, innerhalb des Körpers 9 ausgeführt ist (Fig. 7). Die Verbindungselemente 10 sind dabei in Form von Streifen ausgeführt, die mit dem Gitterwerk als ein Ganzes ausgebildet sein können. Der Streifen kann an seinem freien Ende mit dem Passelement 12 in Form eines Passlochs versehen sein.

Eine derartige Ausführung der Verbindungselemente erhöht die Festigkeit und die Zuverlässigkeit/Stabilität der Konstruktion, da sie in diesem Fall keine gebogenen (krummlinigen) Bestandteile enthält. Durch gebogene Bestandteile der Konstruktion kann die Verbindung der Elemente unter Einwirkung von starken mechanischen Beanspruchungen oder Schwingungen beeinträchtigt sein.

Zusätzlich können die Verbindungselemente auch in Form von separaten einteilig gegossenen Streifen 10 ausgeführt werden. Der Streifen 10 kann an seinen beiden Enden mit Passelementen versehen sein. Die Passelemente des Streifens 10 können mit den Passelementen der Gitterwerke verbunden werden, und zwar mit den Zapfen 13. Die Zapfen 13 können mit den Passlöchern 12 der Gitterwerke verbunden werden (Fig. 8).

Das Gitterwerk kann aus Kunststoff ausgeformt werden. Dabei wird eine einteilige Konstruktion hergestellt. Mögliche Kunststoffe sind schlagzähes Polystyrol, Acrylglas oder monolithisches (kompaktes) Polycarbonat. Das Gitterwerk kann auch aus flexiblem Kunststoff (z.B. aus Polyethylenterephthalat (PET) ausgeformt werden. Flexibler Kunststoff kann dem Gitterwerk Volumen durch Biegen verleihen. Die Ausführung des Gitterwerks aus durchsichtigem Kunststoff macht es praktisch nicht erkennbar (unauffällig). Dadurch wird der visuelle Effekt (Dekoeffekt) der Vorrichtung verbessert.

Als mögliche Kunststoffe für das Gitterwerk können beispielsweise schlagzähes Polystyrol, Acrylglas oder monolithisches (kompaktes) Polycarbonat dienen. Die genannten Kunststoffe weisen folgende Eigenschaften auf:
- geringes spezifisches Gewicht;
- hohe Festigkeit;
- hohe chemische Beständigkeit;
- niedrige Wärmeleitfähigkeit;
- hohe Korrosionsbeständigkeit etc.

Das Gitterwerk kann aus flexiblem Kunststoff (z.B. aus Polyethylenterephthalat (PET)) ausgeformt werden. Solch ein flexibler Kunststoff kann dem Gitterwerk Volumen durch Biegen verleihen. Die Ausführung des Gitterwerks aus durchsichtigem Kunststoff macht es praktisch nicht erkennbar (unauffällig) und ermöglicht es, den visuellen Effekt (Dekoeffekt) der Vorrichtung zu verbessern.

Die Gitterwerke aus Kunststoff können durch Guss hergestellt werden. Das Gitterwerk 1 kann eine quadratische Form, zumindest jedoch eine rechteckige Form aufweisen. Dadurch kann eine gleichmäßige Festigkeit des Gitterwerks erlangt werden. Optimal kann der Modul 15 des Gitterwerks als Quadrat mit einer Grundfläche von 304x304mm ausgeführt sein. An diesem Quadrat sind bewegliche lichtreflektierende Elemente (BRE) 2 angeordnet. Die optimale Abmessung der BRE ist 38mm oder 19mm mit einer Stärke von 120-250mm.

Das Gitterwerk der Platte kann stützfrei eingesetzt werden, also ohne dass es sich auf eine Planfläche abstützt. Es kann auch aufhängbar sein und z.B. mit Hilfe von Tragarmen, Haken etc. aufgehängt werden. Es kann auch starr oder gelenkig an Tragwerken, Wänden, Balkonen oder sonstigen Bauelementen von Gebäuden, Bauten bzw. bautechnischen Anlagen befestigt werden.

Ein bewegliches lichtreflektierendes Element BRE 2 der lichtreflektierenden Dekoplatte ist aus einer dünnen Kunststoffplatte (120-250mm) durch Stanzen, Plotter- oder Laserschneiden ausgeführt. Das lichtreflektierende Element ist mit einer Öffnung versehen, um auf den Kragträger 6 aufgesetzt zu werden (Fig. 2).

### Beispiel 1

Die lichtreflektierende Dekoplatte umfasst eine Grundfläche mit darauf fliegend (auskragend) angeordneten beweglichen lichtreflektierenden Elementen (BRE) 2. Die Grundfläche bildet das Modul 14 der Platte und ist in Form eines Gitterwerks 1 aus schlagzähem Polystyrol ausgeführt. Das Gitterwerk 1 besteht aus einem Rahmen 3 und tragenden Längsstreifen 4 und Querstreifen 5. Das Modul 14 des Gitterwerks ist so ausgeführt, dass es mit weiteren Modulen 14.1-14.3 mithilfe von Verbindungselementen 10 zusammengebaut werden kann. Die Kragträger und die Verbindungselemente sind mit dem Gitterwerk 1 als ein Ganzes durch Guss aus schlagzähem Polystyrol ausgebildet. So wird eine einteilige Konstruktion hergestellt.

Die Verbindungselemente 10 sind in Form von Streifen ausgeführt, die mit dem Gitterwerk als ein Ganzes ausgebildet sind. Der Streifen ist an seinem freien Ende mit den Passelementen 13 in Form von den Verschlussteilen "Zapfen" versehen (Fig. 6). Die Gegenstücke "Nut" 12 sind auf der Rückseite des Gitterwerks ausgeführt und ragen in den Körper 9 des Kragträgers hinein (Fig. 6).

### Beispiel 2

Die lichtreflektierende Dekoplatte ist ähnlich wie im Beispiel 1, aber vorzugsweise aus Acrylglas ausgeführt.

### Beispiel 3

Die lichtreflektierende Dekoplatte ist ähnlich wie im Beispiel 1, aber vorzugsweise aus monolithischem (kompaktem) Polycarbonat ausgeführt.

### Beispiel 4

Die lichtreflektierende Dekoplatte ist ähnlich wie im Beispiel 1, aber vorzugsweise aus flexiblem Kunststoff, dem Polyethylenterephthalat (PET), ausgeführt.

### Beispiel 5

Die lichtreflektierende Dekoplatte ist ähnlich wie im Beispiel 1, aber vorzugsweise aus durchsichtigem Kunststoff ausgeführt.

### Beispiel 6

Die lichtreflektierende Dekoplatte ist ähnlich wie im Beispiel 1 ausgeführt. Das Passelement des Körpers stellt aber ein Verschlussteil dar und ist als Zapfen 13 auf der Rückseite des Gitterwerks innerhalb des Körpers 9 ausgebildet (Fig. 7). Die Verbindungselemente 10 sind dabei in Form von Streifen ausgeführt, die mit dem Gitterwerk als ein Ganzes ausgebildet sind. Der Streifen ist an seinem freien Ende mit dem Passelement 12 in Form eines Passlochs versehen.

### Beispiel 7

Die lichtreflektierende Dekoplatte ist ähnlich wie in den Beispielen 1 und 2 ausgeführt. Zusätzlich enthält sie dabei Verbindungselemente. Die Verbindungselemente sind in Form von separaten einteilig gegossenen Streifen 10 ausgeführt. Der Streifen 10 ist an seinen beiden Enden mit Passelementen versehen. Die Passelemente werden mit den Passelementen der Gitterwerke verbunden, und zwar mit den Zapfen 13. Die Zapfen 13 werden mit den Passlöchern 12 der Gitterwerke verbunden (Fig. 8).

Die Vorrichtung gemäß der Erfindung funktioniert folgendermaßen:
Das einteilig gegossene Gitterwerk-Modul der Platte wird bei Bedarf mit weiteren Modulen mithilfe der Verbindungselemente verbunden. Die Verschlussteile "Zapfen" eines Moduls werden dabei in die Passlöcher eines anderen Moduls mit Anzug eingesetzt. Dadurch wird eine feste gleichmäßige Verbindung sichergestellt. Bei einer derartigen Verbindung können die Module mehrmals zusammengebaut und wieder auseinandergenommen werden, ohne dass die Verbindung beeinträchtigt wird. Dadurch werden die Zuverlässigkeit und eine erhöhte Robustheit der Vorrichtung im Ganzen gewährleistet. Um die Festigkeit des Gitterwerks der Platte zu erhöhen, werden bei Bedarf zusätzliche Verbindungselemente eingesetzt. Diese Verbindungselemente sind in Form von separaten einteilig gegossenen Streifen 10 ausgeführt. Der Streifen 10 ist an seinen beiden Enden mit den Passelementen, und zwar mit den Zapfen 13, versehen. Die Zapfen 13 werden mit den Passlöchern 12 der Gitterwerke, z.B. 14 und 14.1, verbunden.

Das Modul 14 weist die Form eines Quadrats auf. Dadurch kann eine gleichmäßige Festigkeit des Moduls erlangt werden.

Auf die Kragträger 6 werden bewegliche lichtreflektierende Elemente 2 aufgesetzt. Auf die lichtreflektierenden Elemente 2 sind Abbildungen oder ein Farbton gemäß der Designvorlage aufgetragen. Die BRE 2 schweben frei in den Bereichen 7. Die Köpfe 8 halten die BRE 2 fest und sichern sie gegen Absturz ab.

Die glänzenden beweglichen lichtreflektierenden Elemente 2 schwingen frei unter Einwirkung von strömender Luft oder Vibration. Dabei wird Licht in alle Richtungen reflektiert.

Das gegossene Gitterwerk wird gemäß dem Entwurf aufgehängt oder starr oder gelenkig an Tragwerken befestigt oder (bei einer dreidimensionalen Lösung) unmittelbar am Aufstellungsort montiert. Die Befestigung erfolgt mit Hilfe der Passlöcher 15.

Die lichtreflektierende Dekoplatte kann als äußere festliche Straßendekoration, Dekoration (Ausstattung) für Theater, Kinos oder Fernsehstudios, voluminöse Gegenstände und Spieleinrichtungen, als Ausstattung von Entertainment- und Massenveranstaltungen, Pferderennbahnen, Laufbahnen, Schießständen und sonstigen Sportanlagen, als Gestaltung von Schildern, Demonstrationsständen, Werbeträgern und sonstigen Dekorationselementen praktisch beliebiger vorgegebener Form, vorwiegend zur Außenanwendung, wie beispielsweise bei einer festlichen Gestaltung von Gebäuden, Plätzen und Straßen angewendet werden.

### Informationsquellen

1. Patent US4017992. Dekorative Platte, veröffentlicht am 19.04.1977.
2. Eurasisches Patent Nr. 005385. Verfahren zur Darstellung von Abbildungen, Vorrichtung zur Realisierung des Verfahrens und Träger eines einzelnen Teilbildes, veröffentlicht am 24.02.2005. Patent ist in allen Ländern erloschen.
3. Gebrauchsmusterpatent Nr. 152342. Lichtreflektierende Dekoplatte, veröffentlicht am 20.05.2015. Nächstliegender Stand der Technik.

### Bezugszeichenliste

- 1: Grundfläche im Form eines Gitterwerks
- 2: Bewegliches lichtreflektierendes Element (BRE)
- 3: Rahmen des Gitterwerks
- 4: tragende Längsstreifen des Gitterwerks
- 5: tragende Querstreifen des Gitterwerks
- 6: Kragträger
- 7: Stab des Kragträgers
- 8: Kopf des Kragträgers
- 9: Körper des Kragträgers
- 10: Verbindungselement des Moduls 14
- 11: Verbindungselement des Moduls 15
- 12: Gegenstück, Nut
- 13: Verschlussteil, Zapfen
- 14-14.3: Module des Gitterwerks
- 15: Passlöcher (-bohrungen) der Platte.

## Patentansprüche

1. Lichtreflektierende Dekoplatte, aufweisend eine Grundfläche (1), die ein Modul der Platte bildet und mit anderen Modulen verbindbar ist, und die als Gitterwerk aus Kunststoff ausgebildet ist, welches einen Rahmen und tragenden Längsstreifen und Querstreifen aufweist und dabei Kragträger (6) enthält, an denen lichtreflektierende Elemente (2) beweglich anordenbar sind.

2. Lichtreflektierende Dekoplatte nach Anspruch 1,
**dadurch gekennzeichnet,**
**dass** die lichtreflektierende Dekoplatte an den Seiten des Gitterwerks Verbindungselemente (10, 11) zur Verbindung mit anderen Gitterwerken aufweist,

3. Lichtreflektierende Dekoplatte nach Anspruch 1 oder 2,
**dadurch gekennzeichnet,**
**dass** die Kragträger (6) mit dem Gitterwerk verbunden sind und eine Stab (7), einen Kopf (8) und einen Körper (9) aufweisen, und
**dass** die Kragträger (6), insbesondere dessen Körper (9) am Rahmen (3) des Gitterwerks umlaufend angeordnet sind.

4. Lichtreflektierende Dekoplatte nach Anspruch 3,
**dadurch gekennzeichnet**
**dass** die Kragträger (6) Passelemente aufweisen, die vorzugsweise auf der Rückseite des Rahmens (3) des Gitterwerks ausgebildet sind, und/oder dass am Rahmen (3) des Gitterwerks Verbindungselemente (10, 11) zur Verbindung mit anderen Gitterwerken ausgeführt sind.

5. Lichtreflektierende Dekoplatte nach einem der Ansprüche 2 bis 4,
**dadurch gekennzeichnet,**
**dass** die Verbindungselemente (10, 11) mit der Platte unteilbar vergossen und als einteilig gegossener Streifen ausgeführt sind, der an seinem freien Ende mit einem Passelement versehen ist, welches mit einem Passelement des Körpers eines anderen Gitterwerks verbindbar ist.

6. Lichtreflektierende Dekoplatte nach Anspruch 5,
**dadurch gekennzeichnet,**
**dass** das Passelement des Körpers des Kragträgers ein Gegenstück aufweist und als Nut auf der Rückseite des Gitterwerks, und zwar im Rahmen, ausgeführt ist, so dass es in den Körper des Kragträgers hineinragt, und dass das Passelement des Verbindungselements (10, 11) als Zapfen (13) am freien Ende des Verbindungselements (10, 11) ausgeführt ist.

7. Lichtreflektierende Dekoplatte nach Anspruch 5 oder 6,
**dadurch gekennzeichnet,**
**dass** das Passelement des Körpers ein Verschlussteil darstellt und als Zapfen auf der Rückseite des Gitterwerks, und zwar im Rahmen, innerhalb des Körpers ausgeführt ist, und dass das Passelement des Verbindungselements (10, 11) als Öffnung am freien Ende des Verbindungselements (10, 11) ausgeführt ist.

8. Lichtreflektierende Dekoplatte nach einem der Ansprüche 2 bis 7,
**dadurch gekennzeichnet,**
**dass** die Verbindungselemente (10, 11) auch in Form von separaten einteilig gegossenen Streifen ausgeführt sind, die an ihren beiden Enden mit Verschluss-Passelementen versehen sind, die mit den Passelementen der Gitterwerke verbunden werden.

9. Lichtreflektierende Dekoplatte nach einem der Ansprüche 1 bis 8,
**dadurch gekennzeichnet,**
**dass** zumindest einzelne Teile der Dekoplatte aus schlagzähem Polystyrol oder Acrylglas oder monolithischem (kompaktem) Polycarbonat ausgebildet ist.

10. Lichtreflektierende Dekoplatte nach einem der Ansprüche 1 bis 9,
**dadurch gekennzeichnet,**
**dass** zumindest einzelne Teile der Dekoplatte aus flexiblem Kunststoff ausgebildet ist.

11. Lichtreflektierende Dekoplatte nach einem der Ansprüche 1 bis 10,
**dadurch gekennzeichnet,**
**dass** zumindest einzelne Teile der Dekoplatte aus durchsichtigem Kunststoff ausgeführt ist.
